# EUROPÄISCHE PATENTSCHRIFT

(11) **EP 0 259 574 B1**
(45) Veröffentlichungstag und Bekanntmachung des Hinweises auf die Patenterteilung: **03.04.1991**
(21) Anmeldenummer: 87110216.6
(22) Anmeldetag: 15.07.1987
(51) Int. Cl.: B65D 85/58, H01M 2/10

(54) **Verpackungselement zur Lagerung von galvanischen Luftsauerstoff-elementen**
Package for the storage of galvanic air cells
Emballage pour le stockage des piles à dépolarisation par l'air

(30) Priorität: 11.09.1986 DE 3630926
(43) Veröffentlichungstag der Anmeldung: 16.03.1988
(73) Patentinhaber: VARTA Batterie Aktiengesellschaft, D-30405 Hannover (DE)
(72) Erfinder: Costenoble, Ullrich, Dipl.-Ing.(FH), D-7095 Rainau (DE)
(74) Vertreter: Kaiser, Dieter Ralf, Dipl.-Ing.

(56) Entgegenhaltungen:
- DE-A- 2 155 047
- GB-A- 1 571 119

## Beschreibung

Die Erfindung betrifft ein Verpackungselement zur Lagerung von galvanischen Luftsauerstoffelementen unter Luftabschluß bis zu ihrer Inbetriebnahme. Unter den Luftsauerstoffelementen bilden insbesondere Hörgerätebatterien vom Knopfzellentyp das bevorzugte Anwendungsgebiet der Erfindung.

Die handelsüblichen Knopfzellen des wiederaufladbaren Ni/Cd-Systems oder Knopfzellen der Primärsystem Ag₂O/Zn und HgO/Zn gelangen meist in relativ aufwendigen Verpackungen an den Endverbraucher. Beispiele für solche Behältnisse lassen sich der US-PS 3,414,161 oder der DE-AS 25 45 049 entnehmen. Alle ähneln sich in ihrem grundlegenden Aufbau aus zwei runden Gehäuseschalen aus Plastik, von denen die eine durch entsprechende Segmentierung kreisförmig angeordnete Fächer für die Aufnahme der Knopfzellen besitzt, und welche beide so ineinandergefügt sind, daß die eine Gehäuseschale gegen die festgehaltene andere Schale gedreht werden kann. Dabei werden die Knopfzellen der Reihe nach mit einem Ausgabeauslaß an der nichtsegmentierten, glatten Gehäuseschale zur Deckung gebracht und können diesem nach Hochklappen einer Verschlußlasche entnommen werden.

Mit der Einführung von Zink/Luft-Knopfzellen auf dem Markt stellte sich das Problem einer Verpackung, bei welcher die im Kathodenbecher vorhandenen Lufteinlaßöffnungen vor dem Eindringen von Umgebungsluft unbedingt geschützt werden mußten. Abgesehen vom Sauerstoff, der mit der negativen Elektrode reagiert und diese allmählich in inaktives Zinkoxid umwandelt, macht eindringendes Kohlendioxid den Laugeelektrolyten durch Karbonatbildung unbrauchbar. Ferner kann Wasser in die Zelle eindringen, wenn die relative Feuchte der Außenatmosphäre höher ist als diejenige über dem Elektrolyten, oder sie kann austrocknen, wenn die relative Feuchte draußen kleiner ist. Kapazitätsverluste der Zellen während der Lagerhaltung sind in allen diesen Fällen unausbleiblich.

Eine bekannte Lösung für dieses Problem stellt eine Batterie-Verpackung gemäß US-PS 4,015,708 in der Form eines Falt-Etuis dar. Das Etui besitzt eine flache Einlage aus z.B. steifem Karton mit mehreren runden Aussparungen für die aufzunehmenden Zink/Luft-Zellen und mit einer Rückwand aus Polyester, an welche die Zellen mit den Gehäuseböden durch ein Klebemittel leicht angeklebt sind. Die Polyesterfolie hält Sauerstoff, Kohlendioxid und Feuchtigkeit von den Bodenöffnungen fern, gestattet aber einen Durchtritt von Wasserstoff von drinnen nach draußen in solchem Umfang, daß kein Überdruck entstehen kann, bei dem sich die Folie von dem Klebemittel trennt.

Es ist auch bekannt, die Zellen einzeln am Becherboden mit Etiketten abzukleben. Diese Etiketten sind aufgebaut aus einem zweilagigen Laminat Polyesterfolie und bedrucktem Papier, zusätzlich versehen mit einer vollflächigen Permanentkleberschicht auf Kautschukbasis.

Indessen hat sich gezeigt, daß die Etikettierung eine ganze Reihe von Schwachstellen aufweist. Bei Knopfzellen mit allgemein üblichen Lagerzeiten von 6 - 24 Monaten altern z.B. diese Kautschukkleber und lassen in Ihrer Klebekraft nach. Dadurch können sich in der Kleberschicht Luftkanäle bilden, die Ursache von Zellenausfällen sind.

Auch sonst können die Kleberschichten Fehlstellen aufweisen in Form kleberfreier Linien und Nester, die bereits von Anfang an Luftzutritt ermöglichen. Becherböden mit Schmutz,- Fett- oder Olsresten reduzieren die Haftung der Kleber ganz erheblich. Ein zusätzlicher Nachteil ist bei obigen Kontaktklebern, daß sie nur bei entsprechendem Anpreßdruck ihre optimale Haftkraft entwickeln. Des weiteren brauchen die Haftkleber möglichst große Kontaktflächen. Die erforderlichen Becherprägungen müssen daher auf ein Minimum reduziert werden.

Bei der weiter oben erwähnten Kartonhalterung kommt als eine umständliche Maßnahme hinzu, daß sie vorbeugend mit neutralisierenden Salzen imprägniert werden muß, um einen Schaden durch Elektrolytaustritt zu begrenzen.

Der Erfindung liegt deshalb die Aufgabe zugrunde, ein Verpackungselement für Luftsauerstoffelemente, insbesondere zur Verwendung in Hörgeräten anzugeben, das luftdicht und wasserdampfdicht ist, die erwähnten Nachteile vermeidet und zudem vollautomatische Verpackungsabläufe ermöglicht.

Die Aufgabe wird erfindungsgemäß mit den im kennzeichnenden Teil des Anspruchs 1 angegebenen Mitteln gelöst.

Das Verpackungselement ist demnach im wesentlichen aus zwei Folien zusammengesetzt, von denen zumindest die eine durch ihre Formgebung als Behältnis fungiert und die andere dieses verschließt. Durch Versiegelung mittels Wärmekontakt, wärmeimpuls, Hochfrequenz, Ultraschall oder Reibungswärme werden die beiden Verpackungsteile fest miteinander verbunden, wobei z. B. die Verschlußfolie glattflächig über der die Zelle aufnehmenden Folie liegt.

Die erfindungsgemäß verwendeten Folien tragen durch ihre Materialauswahl und ihre Stärke der Forderung nach unbedingter Undurchlässigkeit für Luft und Wasserdampf Rechnung.

während die zur Aufnahme der Zellen bestimmte und mit napfförmigen Vertiefungen versehene Folie aus einer Luft- und wasserdampfundurchlässigen Kunststoff/Metall-Verbundfolie besteht, ist die aufgesiegelte Verschlußfolie vorzugsweise eine Metallfolie, insbesondere aus Aluminium, mit einer zum Heißversiegeln aufkaschierten Klebeschicht. Wahlweise ist sie ebenfalls aus einem Kunststoff/Metall-Verbund, der aufreißbar oder ablösbar ist, gebildet. Geeignete kunststoffe für die napfartig ausgeformte Folie sind u. a. Polyvinylchlorid (PVC) und Polyvinylidenchlorid (PVDC), von denen sich das letzgenannte Material durch besonders gutes Sperrvermögen gegenüber Wasserdampf auszeichnet.

Die Verformung dieser Folien, die im Ausgangszustand eine Dicke von 0,2 bis 0,5 mm aufweisen, geschieht durch Wärmetiefziehen.

Im Gegensatz zu dem zähen und reißfesten Napfmaterial, mit dem sich zwangsläufig eine gewisse Starrheit verbindet, ist die aufgesiegelte Verschlußfolie relativ dünn und kann daher leicht aufgerissen oder abgelöst werden. Eine erfindungsgemäß verwendbare Aluminiumfolie ist etwa 0,02 bis 0`03 mm dick. Der Verpackungsinhalt wird dann zwecks Entnahme einfach durch die Aluminiumfolie gedrückt, da diese leicht aufplatzt.

Für den Versand und Lagerung von Luftsauerstoffelementen in Klimazonen mit extrem hoher bzw. niedriger Luftfeuchte kann die Schutzwirkung der Verpackung durch die Verwendung von Kunststoff/Metall-Verbundfolien sowohl auf Behälter-Seite als auch auf Seiten der Abdeckung weiter erhöht werden. Ein absolut wasserdampfdichtes Napfmaterial setzt sich z. B. aus fünf Schichten, nämlich einer kunststoff-StützFolie, einem ersten kaschierkleber, einer Aluminiumfolie, einem zweiten Kaschierkleber sowie einer siegelbaren Kunststoff-Folie zusammen und ist durch diesen Aufbau relativ starr. Dagegen kann ein flexibles Napfmaterial z. B. aus einem 3-Schicht-Verbund, Kunststoff-Stützfolie - Kaschierkleber - Aluminiumfolie, bestehen, dem sich aluminiumseitig noch eine Heißsiegelschicht zum Verbinden mit der Verschlußfolie anfügt.

Aus einem ähnlichen Schichten-Verbund kann aber auch die Verschlußfolie selbst gebildet sein. In diesem Fall muß jedoch die Packung zur Produktentnahme eingerissen werden, da die Kunststoffkomponente die mechanische Widerstandsfähigkeit der Verschlußfolie erhöht, so daß sie nicht mehr durchdrückbar ist.

In einer weiteren Ausführungsform der Erfindung wird das Verpackungselement nur von zwei aufeinandergesiegelten Behälter-Folien gebildet, deren napfartige Ausformungen, einander gegenüberliegend, sich zu einer hermetisch dichten Kapsel ergänzen.

Bei den napfförmigen Kunststoff/Aluminium-Verbundfolien wird ein entsprechend abgestimmtes Streckziehen eingesetzt.

Der große Vorteil der erfindungsgemäßen Verpackung liegt allgemein in der Heißversiegelung der beiden Verpackungsteile, welche hinsichtlich Verpackungssicherheit einer Abklebung mittels Etiketten weit überlegen ist. Die auf die Metallfolie aufgetragenen Heißsiegelkleber schmelzen nur bei Wärmekontakt oberhalb 90 °C. Im gehärteten Zustand bei Raumtemperatur ist ihre Klebekraft erheblich höher als diejenige von Kontaktklebern.

In einer Figur ist eine besonders vorteilhafte Ausführungsform einer erfindungsgemäßen Verpackung dargestellt.

Das Verpackungselement wird dabei oberseitig von einer ersten Folie mit napfförmigen Ausprägungen, welche die knopfzellen aufnehmen, gebildet. Auf ihrer Unterseite ist diese Folie durch eine zweite Folie, beispielsweise aus Aluminium, glattflächig versiegelt, so daß die Knopfzellen hermetisch verkapselt sind. Durch das Versigelungswerkzeug (Walze oder Stempel) erhält die Aluminiumfolie eine rasterähnliche Textur.

Bei der hier als Vierer-Pack 6 wiedergegebenen Einreißpackung sind zwei gleiche, durch Streckziehen hergestellte Kunststoff/Aluminium-Verbundfolien 7 aufeinandergesiegelt. Die Festigkeit des mehrlagigen Napfmaterials erlaubt eine Entnahme der Knopfzellen 4 nur durch Einreißen.

## Patentansprüche

1. Verpackungselement zur Lagerung von galvanischen Luftsauerstoffelementen unter Luftabschluß bis zu ihrer Inbetriebnahme, dadurch gekennzeichnet, daß es aus einem der Zellenabmessung (4) im wesentlichen angepaßten napfartigen Behälter (7) aus einer luft- und wasserdampfundurchlässigen Kunststoff/Metall-Verbundfolie besteht, auf welche eine ebenfalls luftund wasserdampfundurchlässige Verschlußfolie (7) aus Metall oder einem Kunststoff/Metall-Verbund, die aufreißbar oder ablösbar ist, aufgesiegelt ist.

2. Verpackungselement nach Anspruch 1, dadurch gekennzeichnet, daß die aufgesiegelte Folie eine Metallfolie (7), insbesondere eine Aluminiumfolie ist.

3. Verpackungselement nach Anspruch 1 oder 2, dadurch gekennzeichnet, daß beide Folien (7) napfartig ausgeformt sind.

4. Verpackungselement nach einem der Ansprüche 1 bis 3, dadurch gekennzeichnet, daß das Kunststoffmaterial der Behälter-Folie (7) Polyvinylchlorid oder Polyvinylidenchlorid ist.

5. Verpackungselement nach einem der Ansprüche 2 bis 4, dadurch gekennzeichnet, daß die Dicke der aufgesiegelten Aluminiumfolie (7) 0,02 bis 0,03 mm beträgt.

## Claims

1. Packaging element for storing galvanic air cells with the exclusion of air until they are put into operation, characterized in that it comprises a cup-like container (7) substantially matched to the dimensions of the cell (4) and being of an air-and water vapour-impermeable plastics/metal composite film onto which there is sealed a composite film (7) also impermeable to air and water vapour and of metal or a plastics/metal composite, which may be torn open or separated off.

2. Packaging element according to Claim 1, characterized in that the sealed-on film is a metal film (7), in particular an aluminium film.

3. Packaging element according to Claim 1 or 2, characterized in that both films (7) are shaped in the manner of cups.

4. Packaging element according to one of Claims I to 3, characterized in that the plastics material of the container film (7) is polyvinyl chloride or polyvinylidene chloride.

5. Packaging element according to one of Claims 2 to 4, characterized in that the thickness of the sealed-on aluminium film (7) is 0.02 to 0.03 mm.

## Revendications

1. Elément d'emballage pour stockage de piles galvaniques à dépolarisation par l'air, à l'abri de l'air jusqu' à leur mise en service, caractérisé en ce qu'il consiste en un récipient en forme de cuvettes (7) adapté sensiblement à la dimension des piles (4) et en une feuille composite de matière synthétique/métal imperméable à l'air et à la vapeur d'eau, sur laquelle est scellée une feuille de fermeture (7) en métal ou en un composite de matière synthétique/métal également imperméable à l'air et à la vapeur d'eau, qui est déchirable ou détachable.

2. Elément d'emballage selon la revendication 1, caractérisé en ce que la feuille rapportée par scellement est une feuille métallique (7), en particulier une feuille d'aluminium.

3. Elément d'emballage selon la revendication 1 ou 2, caractérisé en ce que les deux feuilles (7) sont conformées en cuvettes.

4. Elément d'emballage selon l'une des revendications 1 à 3, caractérisé en ce que le matériau en matière synthétique de la feuille de récipient (7) est du poly(chlorure de vinyle) ou du poly(chlorure de vinylidène).

5. Elément d'emballage selon l'une des revendications 2 à 4, caractérisé en ce que l'épaisseur de la feuille d'aluminium (7), posée par scellement, est de 0,02 à 0,03 mm.
